# FASCICULE DE BREVET EUROPEEN

(11) **EP 1 329 579 B1**
(45) Date de publication et mention de la délivrance du brevet: **27.10.2004**
(21) Numéro de dépôt: 03360002.4
(22) Date de dépôt: 10.01.2003
(51) Int. Cl.: E05C 7/00, E05C 9/20

(54) **Ferrure de verrouillage pour porte fermière**
Verriegelungsbeschlag für eine zweiteilige Tür
Lock fitting for barn door

(30) Priorité: 17.01.2002 FR 0200565
(43) Date de publication de la demande: 23.07.2003
(73) Titulaire: Ferco International Ferrures et Serrures de Bâtiment Société par actions simplifiée, 57400 Sarrebourg (FR)
(72) Inventeur: Kuvi, Bernard, 57400 Hesse (FR); Monsch, Pierre, 67700 Saverne (FR); Lilas, André, 57400 Sarrebourg (FR)
(74) Mandataire: Rhein, Alain

(56) Documents cités:
- DE-A- 4 430 376
- FR-A- 2 807 464
- FR-A- 2 808 553

## Description

L'invention concerne une ferrure de verrouillage pour porte fermière comportant un battant supérieur et un battant inférieur, ladite ferrure étant pourvue d'un mécanisme récepteur prévu apte à être encastré dans une rainure en feuillure de la traverse supérieure du battant inférieur et comportant un doigt d'entraînement à même de coopérer avec un entraîneur faisant saillie en feuillure de la traverse inférieure du battant supérieur et correspondant à un mécanisme de transmission sur lequel agit, au travers d'une tringle de manoeuvre, un mécanisme de commande principal associé audit battant supérieur.

L'on connaît d'ores et déjà de nombreuses ferrures de verrouillage susceptibles d'équiper des portes fermières, en rappelant, à ce propos, qu'une telle porte se décompose en un battant supérieur et un battant inférieur qui, s'ils sont manipulables ensemble au travers d'un loquet qui vient à solidariser leur traverse à hauteur de leur plan de jonction, le battant supérieur doit encore être en mesure de s'ouvrir indépendamment du battant inférieur.

Cela pose, bien évidemment, le problème de la commande de verrouillage et de déverrouillage de ces battants. En particulier il serait particulièrement contraignant si le verrouillage du battant inférieur devait être commandé indépendamment du verrouillage du battant supérieur.

Pour cela, il a été conçu des ferrures de verrouillage dont un mode de réalisation est décrit dans le document FR-A-2.807.464 et qui se présente sous forme d'une crémone ou crémone-serrure comportant un mécanisme de commande principal que vient accueillir un boîtier ménagé dans une rainure d'encastrement du montant avant correspondant au battant supérieur de la porte fermière.

Au travers de ce mécanisme de commande il est possible d'agir sur une ou des tringles de manoeuvre s'étendant au-dessus et/ou en-dessous dudit boîtier et qui, à leur tour, commandent des organes de verrouillage susceptibles de coopérer avec des gâches disposées en correspondance sur le cadre dormant.

Par ailleurs, le mouvement de la tringle de manoeuvre s'étendant sous le boîtier du mécanisme de commande principal est renvoyé, au travers d'un renvoi d'angle, sur un mécanisme de transmission prenant position dans une rainure d'encastrement en feuillure de la traverse inférieure de ce battant supérieur. Un tel mécanisme de transmission comporte un entraîneur, sous forme d'une fourche, faisant saillie par rapport à une têtière et prévu apte à s'engager sur un doigt d'entraînement d'un mécanisme récepteur ménagé dans une rainure en feuillure de la traverse supérieure du battant inférieur.

Plus particulièrement, ce doigt d'entraînement est relié à une tringle de manoeuvre s'étendant sous la têtière de ce mécanisme récepteur, laquelle tringle de manoeuvre se prolonge, au travers d'un renvoi d'angle, dans une rainure en feuillure le long du montant avant de ce battant inférieur, pour venir agir sur des organes de verrouillage prévus aptes à coopérer, là encore, avec des gâches disposées sur le cadre dormant.

L'on comprend bien, dans ces conditions, qu'en agissant sur le mécanisme de commande principal de la crémone ou crémone-serrure du battant supérieur, le mouvement communiqué aux tringles de manoeuvre est répercuté sur celles du battant inférieur, de sorte que celui-ci peut être verrouillé ou déverrouillé simultanément avec ce battant supérieur. Par contre, la configuration en forme d'une fourche de l'entraîneur du mécanisme de transmission équipant la traverse inférieure du battant supérieur permet son dégagement par rapport au doigt d'entraînement du mécanisme récepteur que comporte la traverse supérieure du battant inférieur. Ainsi, lesdits battants supérieur et inférieur peuvent être commandés en rotation individuellement l'un par rapport à l'autre après déverrouillage du loquet qui les solidarise, par ailleurs, à hauteur de leur traverse située au niveau de leur plan de jonction.

L'on remarquera que cette transmission d'un mouvement commandé par un mécanisme de commande principal équipant un premier battant sur un second battant, ceci au travers d'un entraîneur et d'un doigt d'entraînement, est connu de longue date, en particulier au travers des fabrications du déposant, ceci dans le domaine des portes ou fenêtres à deux battants juxtaposés, dont l'un, dit principal, en dehors d'être pivotant autour d'un axe vertical est, en outre, basculant.

Tout particulièrement, le problème posé dans ce cas d'espèce consiste en ce que, en l'absence d'un meneau central, il y a lieu de s'assurer, lorsque le battant principal est commandé en basculement, que le battant secondaire, également dit fixe, est bien maintenu verrouillé sur son cadre dormant. A l'inverse, lorsqu'il est souhaité l'ouverture totale de la porte ou fenêtre, une commande sur le mécanisme de verrouillage, en particulier la crémone ou crémone-serrure, équipant le battant principal, doit encore permettre le déverrouillage de ce battant fixe.

En fin de compte, là encore cette crémone ou crémone-serrure dont est pourvu, en feuillure, le battant principal, agit, au travers d'une tringle de manoeuvre, sur un entraîneur sous forme d'une fourche saillante en feuillure du montant avant de ce battant principal, de manière apte à s'engager sur un doigt d'entraînement d'un mécanisme récepteur, souvent sous forme d'un renvoi d'angle, équipant l'angle inférieur du battant secondaire. Ainsi, ce doigt d'entraînement, en liaison avec la tringle du renvoi d'angle, est susceptible de répercuter un mouvement communiqué par le mécanisme de commande principal sur au moins un organe de verrouillage en feuillure de la traverse inférieure du battant fixe, prévu apte à coopérer avec une gâche disposée en correspondance sur la traverse inférieure du cadre dormant.

Finalement, par cet intermédiaire le mouvement susceptible d'être communiqué au mécanisme de commande principal de la crémone ou crémone-serrure peut se décomposer en plusieurs temps, dont l'un provoque l'ouverture par pivotement, exclusivement, du battant principal, un autre son ouverture basculante et un dernier l'ouverture totale de la fenêtre, c'est à dire qu'il conduit au déverrouillage, à la fois, du battant principal et du battant auxiliaire.

Si une fenêtre à deux battants équipée de ce type de ferrure de verrouillage est généralement située en hauteur et, donc, peu accessible depuis l'extérieur, il n'en va pas de même d'une porte fermière où le plan de jonction entre le battant supérieur et le battant inférieur se situe à hauteur d'homme et constitue, de ce fait, un point d'agression privilégié en cas de tentative d'effraction.

En effet, dans ces cas un aigrefin est particulièrement tenté à agir, passant par la feuillure, sur les mécanismes de la ferrure de verrouillage reliant, au travers de leur traverse, respectivement inférieure et supérieure, les battants de la porte fermière. En somme, l'entraîneur et le doigt d'entraînement en feuillure de ces traverses constituent des organes particulièrement vulnérables et aisément accessibles depuis l'extérieur de la porte.

La présente invention se veut à même de répondre à ce problème au travers d'un organe de protection destiné, précisément, à empêcher l'accessibilité à l'entraîneur et au doigt d'entraînement tout en remédiant, par ailleurs, au problème de la rupture de l'étanchéité que créent ces derniers en feuillure de ces traverses inférieure et supérieure desdits battants.

A cet effet, l'invention concerne une ferrure de verrouillage pour porte fermière comportant un battant supérieur et un battant inférieur, ladite ferrure étant pourvue d'un mécanisme récepteur prévu apte à être encastré dans une rainure en feuillure de la traverse supérieure du battant inférieur et comportant un doigt d'entraînement à même de coopérer avec un entraîneur faisant saillie en feuillure de la traverse inférieure du battant supérieur et correspondant à un mécanisme de transmission sur lequel agit, au travers d'une tringle de manoeuvre, un mécanisme de commande principal associé audit battant supérieur, caractérisé par le fait qu'elle comporte encore un joint formant carter de protection prévu apte à être appliqué en feuillure de la traverse supérieure du battant inférieur et pourvu d'un évidement pour la réception, avec un jeu fonctionnel, du doigt d'entraînement du mécanisme récepteur, ledit carter, d'une part, définissant du côté externe à la porte et perpendiculairement au plan de feuillure, une paroi continue de protection dudit doigt d'entraînement et, d'autre part, comportant du côté interne une ouverture de communication avec ledit évidemment pour permettre l'engagement, sur ou, selon le cas, dans ce doigt d'entraînement, de l'entraîneur associé au mécanisme de transmission du battant supérieur.

Avantageusement, le joint formant carter de protection est conçu en un matériau semi-rigide pour constituer, à hauteur dudit doigt d'entraînement, le prolongement du joint d'étanchéité équipant en feuillure, selon le cas, la traverse supérieure du battant inférieur et/ou la traverse inférieure du battant supérieur de la porte fermière, tout en offrant une résistance mécanique suffisante pour empêcher l'accès audit doigt d'entraînement en agissant au travers de la feuillure depuis l'extérieur de la porte fermière.

Les avantages qui découlent de la présente invention consistent, essentiellement, en ce que le joint formant carter de protection vient empêcher toute action directe sur le doigt d'entraînement ou encore sur l'entraîneur au niveau du point névralgique que constitue le plan de feuillure entre le battant supérieur et le battant inférieur d'une porte fermière.

La présente invention sera mieux comprise à la lecture de la description qui va suivre et du dessin joint se rapportant à un mode de réalisation.
- la figure 1 est une représentation schématisée d'une porte fermière ;
- la figure 2 est une représentation schématisée d'une ferrure de verrouillage susceptible d'équiper une telle porte fermière, les battants supérieur et inférieur de cette dernière étant représentés en traits discontinus ;
- la figure 3 est une représentation schématisée et partielle d'un mécanisme récepteur d'où fait saillie un doigt d'entraînement prenant position dans l'évidement d'un joint formant carter de protection, conforme à l'invention.

Tel que représenté dans la figure 1, la présente invention a trait à une ferrure de verrouillage 1 pour porte fermière 2 qui se distingue en ce qu'elle comporte un battant supérieur 3 et un battant inférieur 4, le battant supérieur 3 étant susceptible d'être manoeuvré indépendamment de ce dernier.

Comme cela est représenté dans la figure 2, une telle ferrure de verrouillage 1 comporte un premier ensemble 5 venant équiper le battant supérieur 3 et un second ensemble 6 destiné à être associé au battant inférieur 4. Ils sont en mesure de coopérer l'un avec l'autre pour qu'au travers d'une seule action sur un mécanisme de commande principal de la ferrure, il en découle le verrouillage ou le déverrouillage par rapport au cadre dormant 7, à la fois, du battant supérieur et du battant inférieur de cette porte fermière 2.

Ainsi, en feuillure du montant avant correspondant au battant supérieur 3 est encastré, dans une rainure d'encastrement approprié, le boîtier 8 correspondant audit mécanisme de commande principal 9 susceptible d'agir sur une ou plusieurs tringles de manoeuvre 10 s'étendant au-dessus et/ou en dessous de ce boîtier 8 à l'arrière d'une têtière 11. Le mouvement communiqué à cette ou ces tringles de manoeuvre 10 est retransmis, en particulier, sur un ou plusieurs organes de verrouillage 12 aptes à coopérer avec des gâches disposées en correspondance sur le cadre dormant 7.

Par ailleurs, la tringle de manoeuvre 10 s'étendant sous ledit boîtier 8 vient agir, au travers d'un renvoi d'angle 13, sur un mécanisme de transmission 14, substantiellement une tringle de manoeuvre 15 s'étendant à l'arrière d'une têtière 16 prenant position dans une rainure d'encastrement en feuillure 17 de la traverse inférieure 18 du battant supérieur 3. Plus particulièrement, au travers de ladite tringle de manoeuvre 15 est entraîné un entraîneur 19 faisant saillie, par rapport à la têtière 16, en feuillure 17 de cette traverse inférieure 18, ceci de manière apte à coopérer avec un doigt d'entraînement 20 d'un mécanisme récepteur 21 prévu apte à être encastré dans une rainure en feuillure 22 de la traverse supérieure 23 (visible figure 1) correspondant au battant inférieur 4.

Là encore, le doigt d'entraînement 20 fait saillie par rapport à une têtière 24 sous laquelle s'étend une tringle de manoeuvre 25 dont il est rendu solidaire. L'on comprend, dans ces conditions, qu'au travers de la coopération entre l'entraîneur 19 et le doigt d'entraînement 20, une action sur la tringle de manoeuvre 10 par le mécanisme de commande principale 9 engendre un déplacement de la tringle de manoeuvre 25 dudit mécanisme récepteur 21.

Finalement, ce déplacement communiqué à la tringle de manoeuvre 25 est répercuté, au travers d'un renvoi d'angle 26, à une autre tringle de manoeuvre 27 s'étendant en feuillure le long du montant avant 28 du battant inférieur 4, ceci, là encore, pour agir sur un ou plusieurs organes de verrouillage 29 à même de coopérer avec des gâches que comporte le cadre dormant 7.

L'on remarquera que, selon le cas, l'entraîneur 19 ou le doigt d'entraînement 20 est configuré en forme d'une fourche permettant son engagement, au travers d'un déplacement perpendiculaire au plan des battants supérieur 3 et inférieur 4 sur, respectivement, le doigt d'entraînement 20 ou l'entraîneur 19 configuré, lui, sous forme d'un rouleau ou galet. Ainsi, après déverrouillage d'un verrou 30 solidarisant, normalement, le battant supérieur 3 au battant inférieur 4 au travers de leurs traverses, respectivement, inférieure 18 et supérieure 23, ledit battant supérieur 3 peut être manoeuvré indépendamment du battant inférieur 4.

Plus particulièrement, selon l'invention et comme cela est représenté dans la figure 3, cette ferrure de verrouillage 1 comporte un joint formant carter de protection 34 prévu apte à être appliqué en feuillure 22 de la traverse supérieure 23 correspondant au battant inférieur 4. Ce joint 34 comporte un évidement 35 pour le logement, avec un jeu fonctionnel, du doigt d'entraînement 20 correspondant au mécanisme récepteur 21.

En fin de compte, ce joint définit, du côté 36 externe à la porte 1 et perpendiculairement au plan de la feuillure 22, une paroi 37 continue de protection dudit doigt d'entraînement 20, tandis que du côté interne 38 il comporte une ouverture de communication 39 avec ledit évidement 35 pour l'engagement, sur ou dans ce doigt d'entraînement 20, de l'entraîneur 19 associé au mécanisme de transmission 14 du battant supérieur 3.

Avantageusement, ce joint formant carter de protection 34 constitue le prolongement, au droit dudit doigt d'entraînement 20, du joint d'étanchéité, à lèvre ou autre, que comporte habituellement en feuillure, selon le cas, la traverse supérieure 23 du battant inférieur 4 ou encore la traverse inférieure 18 du battant supérieur3.

Ainsi, ce joint 34 est constitué en un matériau semi-rigide de sorte qu'au travers de sa souplesse il puisse remplir la fonction de joint d'étanchéité qui lui est attribuée. Cette souplesse relative lui permet encore, en cas de tentative d'effraction, d'absorber d'éventuels chocs qui pourraient lui être administrés pour atteindre ledit doigt d'entraînement 20 et son entraîneur 19.

Tout particulièrement, ce joint formant carter de protection 34 est conçu en un matériau synthétique adéquat.

Il comporte, avantageusement, des moyens de fixation 40 en feuillure 22 de la traverse supérieure 23 du battant inférieur 4. Substantiellement, de tels moyens de fixation 40 consistent en des ouvertures 41 pour le passage de vis de fixation.

Préférentiellement, au travers de ces moyens de fixation 40 ce joint formant carter de protection 34 est prévu apte à être rapporté sur la têtière 24 correspondant au mécanisme récepteur 21.

Pour en revenir à son évidement 35, il est dimensionné, dans le sens axial, pour recevoir le doigt d'entraînement 20, tout en autorisant ce dernier à se déplacer suivant une course correspondant à la commande de verrouillage et de déverrouillage qui peut lui être communiqué par l'entraîneur 19 au travers du mécanisme de commande principal 9 de la ferrure de verrouillage 1.

## Revendications

1. Lock fitting for barn door (1) comprising an upper leaf (3) and a lower leaf (4), said fitting (1) being provided with a receiving mechanism (21) designed capable of being inserted into a groove in the fillister (22) of the upper rail (23) of the lower leaf (4) and including a driving catch (20) capable of co-operating with a catch pin (19) protruding out of the fillister (17) of the lower rail (18) of the upper leaf (3) and corresponding to a transmission system (14) on which acts, through an operating rod (10), a main control mechanism (9) associated with said upper leaf (3), **characterised in that** it also includes a seal forming a protecting cover (34) designed capable of being applied against the fillister (22) of the upper rail (23) of the lower leaf (4) and provided with a recess (35) for receiving, with a functional backlash, the driving catch {20)of the receiving mechanism (21), said seal (34), on the one hand, defining, on the external side (36) with respect to the door (2) and perpendicular to the plane of the fillister (22), a continuous wall (37) for protecting said driving catch (20) and, on the other hand, including, on the internal side (38), an opening (39) for communicating with said recess (35) in order to allow the insertion onto or, as the case may be, into this driving catch (20) of the catch pin (19) associated with the transmission mechanism (14)of the upper leaf (3).

2. Fitting according to claim 1, **characterised in that** the seal forming a protecting cover (34) forms the extension, in front of said driving catch (20), of a liquid-tight joint with a tongue or the like the upper (23) of the lower leaf (4) or the lower rail (18) of the upper leaf (3), as the case may be, includes in the fillister.

3. Fitting according to any of the preceding claims, **characterised in that** the seal forming a protecting cover (34) is made out of a semi-rigid material, namely a synthetic material designed capable of acting as a liquid-tight joint and of protecting the driving catch (20).

4. Fitting according to any of the preceding claims, **characterised in that** the seal forming a protecting cover (34) includes means for the fastening (40) in the fillister (22) of the upper rail (23) of the lower leaf (24).

5. Fitting according to claim 4, **characterised in that** the fastening means (40) consist of openings (41) for the passing through of fastening screws.

6. Fitting according to any of claims 1 to 3, **characterised in that** the seal forming a protecting cover (34) includes means for fastening (40) to the face-plate (24) corresponding to the receiving mechanism (21) in the fillister (22) of the upper rail (23) of the lower leaf (4).

## Patentansprüche

1. Verriegelungsbeschlag für Stalltür (1) mit einem oberen Flügel (3) und einem unteren Flügel (4), wobei der Beschlag (1) mit einem Aufnahmemechanismus (21) versehen ist, der für den Einbau in einer Nut im Falz (22) des oberen Querholms (23) des unteren Flügels (4) vorgesehen ist und einen Mitnahmefinger (20) aufweist für das Zusammenwirken mit einem Mitnehmer (19), der im Falz (17) des unteren Querholms (18) des oberen Flügels (3) vorspringt und zu einem Übertragungsmechanismus (14) gehört, auf den über eine Treibstange (10) ein Hauptbetätigungsmechanismus (9) einwirkt, der dem oberen Flügel (3) zugeordnet ist, **dadurch gekennzeichnet, dass** er ferner eine ein Schutzgehäuse (34) bildende Dichtung umfasst, die im Falz (22) des oberen Querholms (23) des unteren Flügels (4) befestigt werden kann und mit einer Ausnehmung (35) versehen ist für die Aufnahme des Mitnahmefingers (20) des Aufnahmemechanismus (21) mit einem funktionellen Spiel, wobei die Dichtung (34) einerseits an der Außenseite (36) der Tür (2) und senkrecht zu der Ebene des Falzes (22) eine ununterbrochene Wand (37) für den Schutz des Mitnahmefingers (20) bildet und andererseits an der Innenseite (38) eine Öffnung (39) in Verbindung mit der Ausnehmung (35) aufweist, um zu gestatten, dass an oder ggf. in dem Mitnahmefinger (20) der Mitnehmer (19) eingreift, der dem Übertragungsmechanismus (14) des oberen Flügels (3) zugeordnet ist.

2. Beschlag entsprechend Anspruch 1, **dadurch gekennzeichnet, dass** die das Schutzgehäuse (34) bildende Dichtung im Bereich des Mitnahmefingers (29) die Verlängerung eines Dichtgummis mit Dichtlippe oder dergleichen bildet, den im Falz der obere Querholm (23) des unteren Flügels (4) oder der untere Querholm (18) des oberen Flügels (3) aufweist.

3. Beschlag entsprechend einem der vorangehenden Ansprüche, **dadurch gekennzeichnet, dass** die das Schutzgehäuse (34) bildende Dichtung aus einem halbstarren Material, insbesondere aus einem synthetischen Material gebildet ist, das in der Lage ist, die Funktion eines Dichtgummis wahrzunehmen und den Mitnahmefinger (20) zu schützen.

4. Beschlag entsprechend einem der vorangehenden Ansprüche, **dadurch gekennzeichnet, dass** die das Schutzgehäuse (34) bildende Dichtung Mittel (40) zur Befestigung im Falz (22) des oberen Querholms (23) des unteren Flügels (4) aufweist.

5. Beschlag entsprechend Anspruch 4, **dadurch gekennzeichnet, dass** die Mittel (40) zur Befestigung aus Öffnungen (41) für den Durchtritt von Befestigungsschrauben bestehen.

6. Beschlag entsprechend einem der Ansprüche 1 bis 3, **dadurch gekennzeichnet, dass** die das Schutzgehäuse (34) bildende Dichtung Mittel (40) zur Befestigung an der Stulpschiene (24) aufweist, die zu dem Aufnahmemechanismus (21) im Falz (22) des oberen Querholms (23) des unteren Flügels (4) gehört.

## Claims

1. Ferrure de verrouillage pour porte fermière (1) comportant un battant supérieur (3) et un battant inférieur (4), ladite ferrure (1) étant pourvue d'un mécanisme récepteur (21) prévu apte à être encastré dans une rainure en feuillure (22) de la traverse supérieure (23) du battant inférieur (4) et comportant un doigt d'entraînement (20) à même de coopérer avec un entraîneur (19) faisant saillie en feuillure (17) de la traverse inférieure (18) du battant supérieur (3) et correspondant à un mécanisme de transmission (14) sur lequel agit, au travers d'une tringle de manoeuvre (10), un mécanisme de commande principal (9) associé audit battant supérieur (3), **caractérisée par le fait qu'**elle comporte encore un joint formant carter de protection (34) prévu apte à être appliqué en feuillure (22) de la traverse supérieure (23) du battant inférieur (4) et pourvu d'un évidement (35) pour la réception, avec un jeu fonctionnel, du doigt d'entraînement (20) du mécanisme récepteur (21), ledit joint (34), d'une part, définissant, du côté externe (36) à la porte (2) et perpendiculairement au plan de feuillure (22), une paroi continue (37) de protection dudit doigt d'entraînement (20) et, d'autre part, comportant, du côté interne (38), une ouverture (39) de communication avec ledit évidement (35) pour permettre l'engagement sur ou, selon le cas, dans ce doigt d'entraînement (20) de l'entraîneur (19) associé au mécanisme de transmission (14) du battant supérieur (3).

2. Ferrure selon la revendication 1, **caractérisée par le fait que** le joint formant carter de protection (34) constitue le prolongement, au droit dudit doigt d'entraînement (20), d'un joint d'étanchéité, à lèvre ou autre, que comporte, en feuillure, selon le cas, la traverse supérieure (23) du battant inférieur (4) ou la traverse inférieure (18) du battant supérieur (3).

3. Ferrure selon l'une quelconque des revendications précédentes, **caractérisée par le fait que** le joint formant carter de protection (34) est constitué en un matériau semi-rigide, notamment en un matériau synthétique défini apte à assurer la fonction de joint d'étanchéité et à protéger le doigt d'entraînement (20).

4. Ferrure selon l'une quelconque des revendications précédentes, **caractérisée par le fait que** le joint formant carter de protection (34) comporte des moyens de fixation (40) en feuillure (22) de la traverse supérieure (23) du battant inférieur (24).

5. Ferrure selon la revendication 4, **caractérisée par le fait que** les moyens de fixation (40) consistent en des ouvertures (41) pour le passage de vis de fixation.

6. Ferrure selon l'une quelconque des revendications 1 à 3, **caractérisée par le fait que** le joint formant carter de protection (34) comporte des moyens de fixation (40) sur la têtière (24) correspondant au mécanisme récepteur (21) en feuillure (22) de la traverse supérieure (23) du battant inférieur (4).
